# EUROPÄISCHE PATENTSCHRIFT

(11) **EP 0 990 861 B1**
(45) Veröffentlichungstag und Bekanntmachung des Hinweises auf die Patenterteilung: **16.11.2005**
(21) Anmeldenummer: 99118879.8
(22) Anmeldetag: 24.09.1999
(51) Int. Cl.: F24H 9/20, F24D 19/10

(54) **Warmwasser-Heizgerät**
Water heater
Chauffe-eau

(30) Priorität: 30.09.1998 DE 19844856
(43) Veröffentlichungstag der Anmeldung: 05.04.2000
(73) Patentinhaber: HONEYWELL B.V., 1101 EA Amsterdam Z.O. (NL)
(72) Erfinder: Munsterhuis, Wim, 7751 GP Dalen (NL)
(74) Vertreter: TBK-Patent

(56) Entgegenhaltungen:
- DE-A- 3 805 441
- DE-A- 4 308 770
- US-A- 4 501 261
- PATENT ABSTRACTS OF JAPAN vol. 015, no. 441 (M-1177), 11. November 1991 (1991-11-11) & JP 03 186150 A (MATSUSHITA ELECTRIC IND CO LTD), 14. August 1991 (1991-08-14)

## Beschreibung

Die vorliegende Erfindung bezieht sich auf ein Warmwasser-Heizgerät.

Als Stand der Technik kann auf DE 43 08 770 C2 sowie DE 38 05 441 C2 verwiesen werden. So zeigt DE 43 08 770 C2 ein Warmwasserheizgerät mit einem durch einen Brenner D geheizten Wärmetauscher, der mit einem Kaltwasser-Einlass und einem Warmwasser-Auslass verbunden ist, und mit einem die Brennstoffzufuhr zu dem Brenner B steuernden Regler C, der an einen Temperatursensor im Warmwasser-Auslass angeschlossen ist, wobei zwischen Kaltwasser-Einlass und Warmwasser-Auslass ein Bypasskanal angeordnet ist. Aus DE 38 05 441 ist ein Warmwasserheizgerät bekannt, mit einem geheizten Wärmetauscher, der mit einem Kaltwasser-Einlass und einem Warmwasser-Auslass verbunden ist und mit einem die Wärmezufuhr zu dem Wärmetauscher steuernden Regler, der an einem Durchflusssensor den Kaltwasser-Einlass und an einen Temperatursensor im Warmwasser-Auslass angeschlossen ist, wobei zwischen Kaltwasser-Einlass und Warmwasser-Auslass nach dem Durchflusssensor ein Bypasskanal angeordnet ist.

Bei einem bekannten anderen Warmwasser-Heizgerät dieser Art befindet sich im Kaltwasser-Einlass ein Durchflusssensor, der an ein Steuergerät für einen Brenner angeschlossen ist. Das Kaltwasser verläuft sodann zu einem Wärmetauscher unterhalb welchem der Brenner angeordnet ist. Hinter dem Wärmetauscher und im Wege zu dem Warmwasser-Auslass ist ein Temperatursensor angeordnet, der ebenfalls an das Steuergerät angeschlossen ist. Die gewünschte Temperatur am Auslass wird durch einen Sollwertgeber am Steuergerät eingestellt.

Das vorstehend beschriebene bekannte Warmwasser-Heizgerät besitzt zwei wesentliche Nachteile.

Zunächst wird, wenn die Sollwerttemperatur auf einen maximalen Sollwert eingestellt ist, die Temperatur am Auslass abfallen, sobald die maximale Heizleistung des Brenners erreicht ist. Somit hängt die Temperatur am Auslass von der Höhe des Wasserflusses ab.

Sodann wird bei einer Einstellung der Temperatur auf einen minimalen Sollwert und bei relativ geringem Wasserfluss die Temperatur am Auslass stark variieren, aufgrund dessen, dass die minimale Heizleistung des Brenners erreicht wird und demzufolge der Brenner beginnen wird, zyklisch ein- und auszuschalten.

Um den erstgenannten Nachteil zu vermeiden, muss der maximale Wasserfluss am Auslass begrenzt werden, wenn der Sollwert der Temperatur auf ein Maximum eingestellt ist. Ferner muss zur Vermeidung des zweiten Nachteils beim Gerät nach dem Stand der Technik der Einschaltpunkt des Brenners bei einem höheren Wasserfluss liegen, wenn die Temperatur auf einen minimalen Temperatur-Sollwert eingestellt ist.

Desweiteren zeigt die US 4,501,261 ein gasbrennerbetriebenes Warmwasser-Heizgerät mit den Merkmalen des Oberbegriffs von Anspruch 1.

Es ist die Aufgabe der vorliegenden Erfindung, ein Warmwasser-Heizgerät anzugeben, das mindestens einender vorstehend erwähnten Nachteile und Beschränkungen nicht aufweist.

Die Lösung dieser Aufgabe gelingt mit einem Warmwasser-Heizgerät mit den Merkmalen des Patentanspruchs 1. Weitere vorteilhafte Ausgestaltungen des erfindungsgemäßen Heizgerätes sind den abhängigen Ansprüchen entnehmbar.

Anhand der Figuren der beiliegenden Zeichnung sei im folgenden ein Ausführungsbeispiel der Erfindung beschrieben. Es zeigen:
Figur 1 ein Warmwasser-Heizgerät bekannter Bauart; und
Figur 2 ein Warmwasser-Heizgerät gemäß der Erfindung.

Gemäß Figur 1 wird kaltes Wasser einem Kaltwasser-Einlass 12 zugeführt. Ein Durchflusssensor 1 erfasst die Durchflussmenge des kalten Wassers, wenn an einer nichtgezeigten Entnahmestelle an einem Warmwasser-Auslass 13 warmes Wasser entnommen wird. Der Durchflusssensor 1 ist an ein Steuergerät 3 angeschlossen, an dem über einen Einstellknopf 18 z.B. in Form eines Potentiometers ein Sollwert einstellbar ist. Das Steuergerät 3 ist an einen modulierenden Gas-Zuflussregler 2 angeschlossen, der ein Brennstoffgas einem Brenner 4 zuführt.

Der Kaltwasser-Zufluss 12 ist über eine Leitung 5 an einen Wärmetauscher 7 angeschlossen, in welchem das kalte Wasser erwärmt und über eine Leitung 10 dem Warmwasser-Auslass 13 zugeführt wird. Ein Temperatursensor 11 erfasst die Temperatur des warmen Wassers hinter dem Wärmetauscher 7 und ist als Istwertgeber an das Steuergerät 3 angeschlossen. Der Brenner 4 sitzt in einem Gehäuse 6 unterhalb des Wärmetauschers 7 und ein darüber befindlicher Heizschacht wird durch ein Gebläse 8 oder durch natürlichen Zug entlüftet. Die Frischluftzufuhr erfolgt über ein Rohr 9, das unterhalb des Brenners 4 in das Gehäuse 6 einmündet.

Das bis dahin beschriebene bekannte Warmwasser-Heizgerät besitzt die eingangs erwähnten Nachteile.

Diese Nachteile werden in dem in Figur 2 gezeigten Warmwasser-Heizgerät gemäß der Erfindung vermieden. Soweit dort gleiche Elemente vorhanden sind, werden sie mit gleichen Bezugsziffern versehen. Zusätzlich zur Figur 1 ist in Figur 2 ein Bypasskanal 17 zwischen dem Kaltwasser-Einlass 12 und dem Warmwasser-Auslass 13 vorgesehen, wobei die Abzweigung des Bypasskanales 17 stromaufwärts von dem Durchflusssensor 1 liegt. In dem Bypasskanal 17 und dem Kaltwasser-Einlass 12 nach der Abzweigung des Bypasskanales 17 sind jeweils Durchflussbegrenzer 14 und 15 angeordnet. Ferner ist in dem Bypasskanal 17 ein die Durchflussmenge regulierendes Organ 16 z. B. in Form eines Hahnes vorgesehen. Die Durchflussbegrenzer 14 und 15 sind so dimensioniert, dass der Gesamt-Fluidwiderstand des Heizkreises und des Bypasskanales bei voll geöffnetem Durchflussregelorgan 16 gleich groß ist. Diese' Dimensionierung ist allerdings nur beispielhaft und kann auch anders gewählt werden.

Aus dem vorstehend beschriebenen Aufbau des Warmwasser-Heizgerätes gemäß der Erfindung ergibt sich folgeende Funktionsweise:

Die Wassertemperatur des den Brenner 4 verlassenden Wassers wird immer auf die maximale Temperatur durch den Temperatursensor 11 und das Steuergerät 3 geregelt. Hierbei kann der Einstellknopf 18 an dem Steuergerät 2 entfallen.

Wenn das Durchflussregelorgan 16 geschlossen ist, so erfolgt der gesamte Wasserfluss durch den Heizkreis 5, 7, 10, und der Einschaltpunkt des Brenners 4 wird durch den Durchflusssensor 1, wie im bekannten Fall vorgegeben, was bedeutet, dass nunmehr der Einschaltpunkt in gleicher Weise wie bei dem bekannten Gerät vorgegeben ist. Der maximale Wasser-Durchfluss wird durch den Durchflussbegrenzer 15 begrenzt, so dass die Wassertemperatur auch dann nicht abfallen wird, wenn die Anforderung nach heißem Wasser maximal ist. Hierdurch wird der eingangs erwähnte erste Nachteil vermieden.

Wenn das Durchfluss-Regelorgan 16 in dem Bypasskanal 17 vollständig geöffnet ist und somit der Sollwert der Temperatur des Wassers beim Auslass 13 herabgesetzt ist, wird der Wasserfluss durch den Bypasskanal und den Heizkreis gleichmäßig in zwei Hälften aufgeteilt. Dies geschieht aufgrund der Tatsache, dass die zwei Durchflussbegrenzer 14 und 15 so gewählt sind, dass die Fließwiderstände in beiden Kreisen einander gleich sind. Andererseits bedeutet dies, dass der maximale Wasserfluss am Auslass 13 nun verdoppelt ist. Dies führt zu folgenden Konsequenzen:

Der Wasserfluss am Auslass 13 zur Einschaltung des Brenners 4 über den Durchflusssensor wird durch den Wasserfluss durch den Bypasskanal verdoppelt. Dabei wird der eingangs erwähnte zweite Nachteil vermieden, da die Wassertemperatur des den Wärmetauscher verlassenden Wassers auf die maximale Temperatur geregelt ist, und die Wassertemperatur am Auslass 13 durch das Mischen von kaltem und heißem Wasser geregelt wird. Somit wird die Temperatur des Wasser am Auslass 13 herabgesetzt. Hierdurch wird das Ziel sowohl eines kleinen als auch eines großen Wasser-Durchflusses bei geringem Sollwert verwirklicht.

Wenn das Durchflussregelorgan 16 sich in einer Stellung zwischen vollständigen Öffnungen und vollständiger Schließung befindet, so bewegt sich der Temperatur-Sollwert zwischen seinem minimalen und maximalen Wert, was in gleicher Weise für den Einschaltpunkt des Brenners gilt. Bei jeder Stellung des Durchfluss-Regelorganes 16 wird die Temperatur des Wassers durch den Temperatursensor 11 und das Ergebnis der Mischung gesteuert. Dies führt zu einer stabilen Temperatur am Auslass 13. Andererseits bedeutet dies, dass nunmehr das Durchfluss-Regelorgan 16 den Temperatur-Sollwertgeber für das Gerät bildet.

## Patentansprüche

1. Warmwasser-Heizgerät mit einem durch einen Brenner (4) geheizten Wärmetauscher (7), der mit einem Kaltwassereinlass (12) und einem Warmwasserauslass (13) verbunden ist und mit einem die Brennstoffzufuhr zu dem Brenner steuernden Regler, der an einen Durchflusssensor (1) im Kaltwassereinlass (12) und an einen Temperatursensor (11) im Warmwasserauslass (13) angeschlossen ist, wobei die Wassertemperatur des den Brenner (4) verlassenden Wassers inner auf die maximale Temperatur geregelt wird,
**dadurch gekenntzeichnet, dass**
in Fließrichtung vor dem Durchflusssensor (1) zwischen Kaltwassereinlass (12) und Warmwasserauslass (13) ein Bypaßkanal (17) angeordnet ist, wobei im Bypasskanal (17) ein Durchfluss-Einstellorgan (16) für die Wahl der Durchflussmenge und damit der Solltemperatur angeordnet ist.

2. Heizgerät nach Anspruch 1,
**dadurch gekennzeichnet, dass**
in einem den Wärmetauscher (7) aufweisenden Heizkreis (5, 10) und in dem Bypasskanal (17) jeweils Durchflussbegrenzer (15, 14) angeordnet sind.

3. Heizgerät nach Anspruch 1 oder 2,
**dadurch gekennzeichnet, dass**
die Durchflussbegrenzer (15, 14) so dimensioniert sind, dass der Gesamt-Fluidwiderstand des Heizkreises (5, 10) und des Bypasskanales (17) bei voll geöffnetem Durchfluss-Regelorgan (16) beide gleich groß sind.

## Claims

1. Water heater with a heat exchanger (7) which is heated by a burner (4) and is connected to a cold water inlet (12) and a hot water outlet (13), and with a regulator which controls the fuel supply to the burner and is connected to a flow sensor (1) in the cold water inlet (12) and to a temperature sensor (11) in the hot water outlet (13), the temperature of the water exiting from the burner (4) being regulated to maximum temperature at all times,
**characterized in that**
a bypass conduit (17) is arranged upstream of the flow sensor (1) between the cold water inlet (12) and the hot water outlet (13), with a flow-adjusting element (16) for selecting the flow, and hence the set temperature, arranged in the bypass conduit (17).

2. Heater according to Claim 1,
**characterized in that**
flow limiters (15, 14) are arranged in the heating loop (5, 10) comprising the heat exchanger (7) and in the bypass conduit (17), respectively.

3. Heater according to Claim 1 or Claim 2,
**characterized in that**
the flow limiters (15, 14) are dimensioned so that the total fluid resistance of the heating loop (5, 10) and that of the bypass conduit (17) are of equal magnitude when the flow-regulating element (16) is fully open.

## Revendications

1. Chauffe-eau avec un échangeur de chaleur (7) qui est chauffé par un brûleur (4) et qui est relié à une entrée d'eau froide (12) et à une sortie d'eau chaude (13), et avec un régulateur qui commande l'amenée de combustible dans le brûleur et qui est relié à un capteur de débit (1) dans l'entrée d'eau froide (12) et à un capteur de température (11) dans la sortie d'eau chaude (13), la température de l'eau qui sort du brûleur (4) étant toujours réglée à la température maximale,
**caractérisé en ce qu'**un conduit de dérivation (17) est disposé entre l'entrée d'eau froide (12) et la sortie d'eau chaude (13), avant le capteur de débit (1) dans le sens d'écoulement, un organe de réglage de débit (16) destiné au choix du débit et, ainsi, de la température théorique, étant disposé dans le conduit de dérivation (17).

2. Chauffe-eau selon la revendication 1, **caractérisé en ce que** des limiteurs de débit (15, 14) sont disposés respectivement dans un circuit de chauffage (5, 10) qui comporte l'échangeur de chaleur (7) et dans le conduit de dérivation (17).

3. Chauffe-eau selon la revendication 1 ou 2,
**caractérisé en ce que** les limiteurs de débit (15, 14) sont dimensionnés pour que la résistance totale au fluide du circuit de chauffage (5, 10) et du conduit de dérivation (17) soit la même quand l'organe régulateur de débit (16) est complètement ouvert.
